# EUROPÄISCHE PATENTSCHRIFT

(11) **EP 0 979 334 B1**
(45) Veröffentlichungstag und Bekanntmachung des Hinweises auf die Patenterteilung: **17.03.2004**
(21) Anmeldenummer: 98924170.8
(22) Anmeldetag: 22.04.1998
(51) Int. Cl.: E04F 13/08, E04B 2/96

(54) **Vorrichtung zum Befestigen von Fassadenplatten**
Device for fixing facing slabs
Dispositif pour fixer des panneaux de façade

(30) Priorität: 30.04.1997 DE 19718299
(43) Veröffentlichungstag der Anmeldung: 16.02.2000
(73) Patentinhaber: fischerwerke Artur Fischer GmbH & Co. KG, 72178 Waldachtal (DE)
(72) Erfinder: LIND, Stefan, D-72178 Waldachtal (DE)
(86) Internationale Anmeldenummer: PCT/EP1998/002377
(87) Internationale Veröffentlichungsnummer: WO 1998/049412

(56) Entgegenhaltungen:
- EP-A- 0 065 296
- EP-A- 0 264 707
- CH-A- 659 679
- DE-C- 3 432 513
- DE-U- 2 951 666
- DE-U- 9 420 449

## Beschreibung

Die Erfindung betrifft eine Vorrichtung zum Befestigen von Fassadenplatten an einer Wand eines Bauwerks mit den Merkmalen des Oberbegriffs des Anspruchs 1.

Eine derartige Vorrichtung ist beispielsweise aus EP-A-0 264 707 bekannt. Diese sieht einen horizontal an der Wand anbringbaren Querträger in Form eines Hohlprofils vor, an den über Einhängeelemente Fassadenplatten angebracht werden. Zum Einhaken der Einhängelemenente am Querträger weist dieser eine in seiner Längsrichtung verlaufende Rippe auf. Diese schließt sich L-förmig an den unteren Teil des Hohlprofils an und ermöglicht, dass das Einhängeelement verschiebbar in Längsrichtung des Querträgers befestigt werden kann, um unterschiedliche thermische Dehnungen von Querträger und Fassadenplatte ausgleichen zu können. Die Rippe dient dabei einerseits der Aufnahme der Gewichtskräfte und andererseits der Aufnahme von Biegemomenten um die Längsachse des Querträgers. Kräfte und Momente werden daher über einen einzigen Steg auf das Hohlprofil übertragen. Damit entsteht eine Schwachstelle, da das günstige Verhalten eines Hohlprofils bezüglich der Aufnahme von über den Querschnittsumfang verteilten Kraft- bzw. Momenteneinleitungspunkten nicht genutzt wird. Es ist daher zu erwarten, dass es bei schweren Fassadenplatten zu einer Verformung der Rippe kommt. Dies macht eine exakte parallele Ausrichtung der Frontseiten der Fassadenplatten problematisch. Femer treten bei Windlasten erhebliche Vibrationen auf, die ein erhöhtes Sicherheitsrisiko für die Befestigung darstellen. Eine derartige Vorrichtung ist daher zur Befestigung schwerer Fassadenplatten wenig geeignet.

Eine weitere Möglichkeit der Befestigung von Fassadenplatten zeigt die DE-G 92 14 581. Die bekannte Vorrichtung weist einen Querträger mit in etwa C-förmigem Profil auf, der mit einer Jochwand an der Wand angeschraubt wird. Schenkelwände des Querträgers weisen Nuten auf, in die im Querschnitt hakenförmige Profile, welche Einhängeelemente bilden, einhängbar sind. Die Einhängeelemente sind an den Glasplatten angeschraubt. Nachteil der bekannten Vorrichtung ist eine geringe Querschnittsstabilität des Querträgers, dessen Schenkelwände durch die mit Abstand von der Wand an ihnen eingehängten Glasplatten nach unten gebogen werden. Zur Befestigung schwerer Fassadenplatten ist die bekannte Vorrichtung schlecht geeignet.

Die DE-U-295 16 664 zeigt eine weitere Vorrichtung zur Befestigung einer Fassade. Dabei werden mittels strebenartiger Distanzstücke mehrere die Fassadenplatten tragende Gurte und/oder Gitterroste an einer Wand befestigt. Der Fokus der Erfindung liegt auf der Gestaltung und Anbringung der Distanzstücke. Insbesondere wird jedoch nicht diskutiert, wie thermische Längenänderungen durch verschiebare Verbindungen ausgeglichen werden können, was insbesondere im Bereich der Befestigung der Fassadenplatten an den Gurten bzw. Gitterrosten zu erheblichen Problemen führen dürfte. Gegenüber den oben genannten Vorrichtungen ergeben sich damit grundsätzliche thermische Probleme.

Der Erfindung liegt die Aufgabe zugrunde, eine Vorrichtung der eingangs genannten Art stabil auszubilden.

Diese Aufgabe wird erfindungsgemäß durch die Merkmale des Anspruchs 1 gelöst. Der Querträger ist als geschlossenes Hohlprofil ausgebildet ist. Ein geschlossenes Hohlprofil hat im Vergleich zu dem bekannten, offenen C-Profil den Vorteil, daß es erheblich stabiler gegen Verformung seines Querschnitts durch die Last der mit Abstand von der Wand am Querprofil angreifenden Fassadenplatten ist. Es läßt sich ein stabiler Querträger mit geringer Wandstärke und infolgedessen mit geringem Gewicht beispielsweise durch ein Ziehverfahren aus Aluminium herstellen.

Zum Einhängen der Einhängeelemente weist der Querträger der erfindungsgemäßen Vorrichtung eine nach oben abstehende, in seiner Längsrichtung verlaufende Rippe auf.

Zum Ausgleich unterschiedlicher Temperaturdehnungen der Wand und des Querträgers weist eine bevorzugte Ausgestaltung der Erfindung eine Längsführung auf, mit der der Querträger in seiner Längsrichtung verschiebbar an der Wand angbringbar ist. Der Querträger wird an einer Stelle (Festpunkt) unverschiebbar an der Wand befestigt und vermag sich in der Längsführung gegenüber der Wand auszudehnen und zu verkürzen, ohne daß Spannungen auftreten. Dies hat insbesondere den Vorteil, daß die Befestigungspunkte des Querträgers an der Wand nicht auf Scherung beansprucht werden.

Des weiteren sind bei der erfindungsgemäßen Vorrichtung die Einhängeelemente in Längsrichtung des Querträgers verschiebbar. Dies hat zum einen den Vorteil, daß die Einhängeelemente an beliebiger Stelle am Querträger einhängbar sind. Weiterer Vorteil ist, daß eine unterschiedliche Temperaturdehnung von Querträger und einer Fassadenplatte durch Verschiebung des oder der Einhängeelemente längs des Querträgers ausgeglichen werden, so daß keine Spannungen auftreten. Eines der Einhängeelemente einer Fassadenplatte wird vorzugsweise in an sich bekannter Weise beispielsweise mittels einer Schraube oder eines Klemmkeils unverschiebbar am Querträger fixiert (Festpunkt).

Um eine Momentenbeanspruchung des Profils des Querträgers, also insbesondere ein Torsionsmoment, zu vermeiden, stützen sich die an der Oberseite des Querträgers eingehängten Einhängeelemente an einer Vorderseite des Querträgers ab. Dies verringert die Beanspruchung des Querträgers. Des weiteren ist die Fassadenplatte in ungefähr derselben Höhe am Einhängeelement angebracht wie dieses am Querträger eingehängt ist.

In bevorzugter Ausgestaltung der Erfindung weist die Vorrichtung eine Höhenjustierelnrichtung auf, mit der die Höhe der Einhängeelemente am Querträger justierbar ist. Dadurch läßt sich zum einen die Höhe der Fassadenplatte und ebenso deren Horizontal- und Vertikalausrichtung sehr genau einstellen. Dies ist notwendig, um gleiche Spaltbreiten zwischen den Fassadenplatten zu erzielen. Weiterer Vorteil der Höhenjustierbarkeit der Einhängeelemente ist, daß bei mehr als zwei Einhängeelementen, die in derselben Höhe an einer Fassadenplatte angebracht sind, deren Einhängekraft näherungsweise gleich eingestellt werden kann, d. h. jedes Einhängeelement nimmt näherungsweise dieselbe. Last auf.

Bei einer Weiterbildung der Erfindung ist die Fassadenplatte durch Einhängen am Einhängeelement anbringbar. Zum Einhängen der Fassadenplatte kann das Einhängeelement eine Einhängeöffnung beispielsweise mit der Form eines Schlüssellochs aufweisen, in die die Fassadenplatte mit einem in ihr verankerten, einen Kopf aufweisenden Anker einhängbar ist. Diese Ausgestaltung der Erfindung hat den Vorteil, daß die Fassadenplatten nach dem Anbringen der Einhängeelemente am Querträger an den Einhängeelementen anbringbar sind. Dies ist insbesondere von Vorteil, wenn das entsprechende Einhängeelement zur Ausbildung als Festpunkt unverschiebbar am Querträger fixiert werden soll. Weiterer Vorteil ist, daß die Fassadenplatten nachträglich problemlos aushängbar sind.

Bei einer Weiterbildung der Erfindung ist der Querträger an Vertikalträgern angebracht, die in etwa vertikal und mit Abstand voneinander an der Wand anbringbar sind. Durch die Vertikalträger lassen sich beispielsweise Unebenheiten der Wand ausgleichen, was die Anbringung der Querträger erleichtert. Auch für die dem Längenausgleich bei Temperaturdehnung dienende Längsverschiebbarkeit der Querträger ist es von Vorteil, wenn diese nicht unmittelbar an der Wand angebracht sind.

Die Erfindung wird nachfolgend anhand eines in der Zeichnung dargestellten Ausführungsbeispiels näher erläutert. Es zeigen:
- Figur 1: eine erfindungsgemäße Vorrichtung in Seitenansicht;
- Figur 2: eine Draufsicht der Vorrichtung aus Figur 1;
- Figur 3: eine zweite Ausführungsform einer erfindungsgemäßen Vorrichtung in Seitenansicht; und
- Figur 4: eine Stimansicht auf ein Einhängeelement der Vorrichtung aus Figur 3 gemäß Pfeil IV in Figur 3.

Die in der Zeichnung dargestellte, insgesamt mit 10 bezeichnete, erfindungsgemäße Vorrichtung weist einen Querträger 12 auf, an dem eine Fassadenplatte 14 befestigt ist. Der Querträger 12 weist ein geschlossenes, näherungsweise rechteckiges Hohlprofil auf, dessen einer Wand 16 eines Bauwerks zugewandte Seitenwand als mit dem Hohlprofil einstückige Grundplatte 18 nach oben und unten über das Hohlprofil vorsteht. Nach oben steht eine mit dem Querträger 12 einstückige, in Längsrichtung des Querträgers 12 verlaufende Rippe 20 ab, die nahe der Grundplatte 18 am Profilträger 12 angeordnet ist. Eine der Grundplatte 18 gegenüberliegende Seitenwand 22 des Hohlprofils des Querträgers 12 weist zwei treppenartige Stufen auf.

Die Fassadenplatte 14 ist mit Hinterschnitt-Sackbohrungen auf ihrer der Wand 16 zugewandten Rücksweite versehen, in die an sich bekannte Abstandmontageanker 24 eingesetzt sind. An der Fassadenplatte 14 sind insgesamt vier Abstandsmontageanker angebracht, die in einem Viereck von Seitenrändem nach innen versetzt an der Fassadenplatte 14 angeordnet sind. In der Zeichnung ist lediglich der obere, linke Abstandsmontagehalter 24 sichtbar. Es können bei großen und schweren Fassadenplatten 14 auch mehr Abstandsmontageanker 24 vorgesehen werden.

Jeder Abstandsmontageanker 24 ist mit einem Einhängeelement 26 verschraubt. Dieses Einhängeelement 26 ist im Querschnitt hakenförmig. Es bildet ein L-Profil, dessen längerer Schenkel nach unten gerichtet und der Fassadenplatte 14 zugewandt ist. Mit diesem längeren Schenkel sind die Abstandsmontageanker 24 der Fassadenplatte 14 verschraubt. Am Ende des kürzeren Schenkels ist ein im Vergleich mit dem Querträger 12 kleines, insbesondere schmales, an seiner Unterseite geschlitztes Kastenprofil 28 angeordnet, das mit dem Einhängeelement 26 einstückig ist. Mit dem geschlitzten Kastenprofil 28 ist das Einhängeelement 26 auf die Rippe 20 des Querträgers 12 aufgesteckt und dadurch am Querträger 12 eingehängt. Mit seinem längeren Schenkel stützt sich das L-förmige Einhängeelement 26 an der Vorderwand 22 des Querträgers 12 ab. Der Abstandsmontageanker 24 befindet sich ungefähr in derselben Höhe, in der das Kastenprofil 28 des Einhängeelemnts 26 seitlich an der Rippe 20 des Querträgers 12 angreift. Eine von oben in das Kastenprofil 28 des Einhängeelements 26 eingeschraubte Justierschraube 30 steht auf der Rippe 20 des Querträgers 12 auf und ermöglicht eine Höhenjustierung der Fassadenplatte 14.

Das Einhängeelement 26 ist in Längsrichtung des Querträgers 12 verschiebbar, um unterschiedliche Temperaturdehnungen von Fassadenplatte 14 und Querträger 12 auszugleichen. Eines der Einhängeelemente 26 wird in an sich bekannter Weise beipielsweise mittels einer Klemmschraube oder eines Klemmkeils (nicht dargestellt) unverschiebbar am Querträger 12 fixiert (Festpunkt).

Der Querträger 12 kann unmittelbar an der Wand 16 beispielsweise angeschraubt sein. Im dargestellten Ausführungsbeispiel ist der Querträger 12 mit Vertikalträgern 32, welche ein U-Profil aufweisen, an der Wand 16 angebracht. Die Anbringung des Querträgers 12 an den Vertikalträgern 32 erfolgt mit Führungsblechen 34, welche am Vertikalträger 32 mit Blindnieten 36 befestigt sind. Die Führungsbleche 34 weisen eine Kröpfung 39 an ihren dem Hohlprofil des Querträgers 12 zugewandten Seite auf, mit denen sie dessen nach oben und unten über das Hohlprofil vorstehende Grundplatte 18 übergreifen. Die Führungsbleche 34 bilden eine Längsführung des Querträgers 12, die einen Ausgleich bei unterschiedlicher Temperaturdehnung des Querträgers 12 und der Wand 16 ermöglicht. An einem Vertikalträger 32 ist das Querprofil 12 unverschiebbar angebracht (Festpunkt), in dem er beispielsweise unmittelbar mit Blindnieten am Vertikalträger 32 befestigt ist.

Der Vertikalträger 32 ist mit einem Festlager 38 und einem oder mehreren Loslagern 40 mit Abstand an der Wand 16 angebracht. Fest- und Loslager 38, 40 weisen Stäbe 42 auf, welche Abstandshalter bilden. Jeder Stab 42 umfaßt zwei Gewindebolzen 44, die in eine Gewindehülse 46 eingeschraubt sind. Einer der Gewindebolzen 44 weist ein Rechts-, der andere ein Linksgewinde auf, so daß die Stäbe 42 durch Drehen ihrer Gewindehülse 46 in ihrer Länge verstellbar sind. An äußeren Enden der Gewindebolzen 44 sind Gelenkhülsen 48 quer angebracht, die mit Durchsteckschrauben 50 schwenkbar mit dem Vertikalträger 32 und mit einer Fußplatte 54 des Fest- bzw. Loslagers 38, 40 verbunden sind. Die Durchsteckschrauben 50 sind mit Sicherungsmuttern 52 gesichert. Die Fußplatten 54 sind an der Wand 16 angeschraubt. Die Stäbe 42 sind um horizontale, parallel zur Wand 16 verlaufende Achsen schwenkbar.

Das Festlager 38 weist zwei Stäbe 42 auf, die dicht beieinander schwenkbar an einer gemeinsamen Fußplatte 54 angebracht sind. Mit ihren anderen Enden sind die Stäbe 42 des Festlagers 38 mit Abstand voneinander schwenkbar mit dem Vertikalträger 32 verbunden, d. h. die beiden Stäbe 42 des Festlagers 38 stehen in einem Winkel zueinander, sie bilden zusammen mit dem Vertikalträger 32 eine Dreieckskonstruktion, die den Vertikalträger 32 sowohl im Abstand von der Wand 16 als auch in seiner Höhe und damit starr an der Wand 16 fixiert.

Das Loslager 40 weist einen Stab 42 auf, der mittels einer Fußplatte 54 schwenkbar an der Wand 16 und der schwenkbar am Vertikalträger 32 angebracht ist. Der Stab 42 des Loslagers 40 steht in etwa horizontal von der Wand 16 ab. Das Loslager 40 hält den Vertikalträger 32 in vorgegebenem Abstand von der Wand 16 und läßt eine Vertikalbewegung infolge von Temperaturdehnungen zu. Die in ihrer Länge veränderbaren Stäbe 42 sowohl des Festlagers 38 als auch des Loslagers 40 ermöglichen eine einfache Ausrichtung des Vertikalträgers 32 und insbesondere einen Ausgleich von Wandunebenheiten.

Die in Figur 3 dargestellte, erfindungsgemäße Vorrichtung 60 weist ebenfalls einen als Hohlprofil ausgebildeten Querträger 62 auf. Dieser Querträger 62 läßt sich ebenso wie der in Figuren 1 und 2 dargestellte Querträger 12 an Vertikalträgem anbringen (nicht dargestellt). Bei dem in Figur 3 dargestellten Ausführungsbeispiel ist der Querträger 62 mittels einer Durchsteckschraube 64 mit einem Wandhalter 66 verschraubt, der seinerseits an einer Wand 68 angeschraubt ist.

Der Querträger 62 weist zwei Rippen 70 zum Einhängen eines Einhängeelementes 72 auf. Die Rippen 70 sind an einer oberen und einer unteren Vorderkante des Querträgers 62 mit Abstand vor dessen der Wand 68 abgewandter Vorderseite am Querträger 62 angeordnet. Die Rippen 70 sind einstückig mit dem Querträger 62.

Das Einhängeelement 72 weist eine Platte 74 auf, deren unterer Rand 76 gekröpft ist und die untere Rippe 70 des Querträgers 62 hintergreift. Die obere Rippe 70 des Querträgers 62 hintergreift das Einhängeelement 72 mit einem im Querschnitt U-förmig ausgebildeten oberen Rand 78.

Zur Ausbildung des Einhängeelements 72 als Festpunkt setzt sich das plattenförmige Einhängeelement 72 von seinem U-förmigen oberen Rand 78 mit einem Fixierfortsatz 80 ein Stück rechtwinklig zu seiner Platte 74 auf einer Oberseite des Querträgers 62 fort. Mittels einer Niete 82 oder einer nicht dargestellten Schraube kann das Einhängeelement 72 am Querträger 62 unverschiebbar fixiert werden. Zur Verwendung des Einhängeelementes 72 als in Längsrichtung des Querträgers 62 verschiebbares Loslager wird die Niete 82 bzw. die nicht dargestellte Schraube weggelassen.

Zur Höhenjustierung ist eine Justierschraube 84 durch den U-förmigen oberen Rand 78 des Einhängeelements 72 eingeschraubt, die auf der Rippe 70 des Querträgers 62 aufsitzt. Zum Anbringen einer Fassadenplatte 86 am Einhängeelement 72 ist eine schlüssellochförmige Einhängeöffnung 88 in der Platte 74 des Einhängeelements 72 angebracht. Die Einhängeöffnung 88 ist in Figur 4 sichtbar, die eine Stimansicht ausschließlich des Einhängeelements 72 zeigt. In der Fassadenplatte 86 ist ein Abstandsmontageanker 89 verankert, dessen Kopf 90 durch die große, kreisrunde Öffnung der schlüssellochförmigen Einhängeöffnung 88 gesteckt und durch Verschiebung in den schmaleren Teil der Einhängeöffnung verbracht wird, so daß er die Platte 74 des Einhängeelements 72 formschlüssig hintergreift.

Die in Figuren 3 und 4 dargestellte Ausgestaltung der Erfindung hat den Vorteil, daß die Fassadenplatte 86 nach Anbringen des Einhängeelements 72 am Querträger 62 an dem Einhängeelement 72 angebracht werden kann. Auch ein nachträgliches Aushängen der Fassadenplatte 86 ist ohne weiteres möglich. Da das Einhängeelement 72 an seinen beiden Rändern 76, 78 mit dem Querträger 62 in Eingriff steht, eignet sich die Vorrichtung 60 außer zur dargestellten Wandmontage beispielsweise auch für eine Deckenmontage. Dies entspricht einer Betrachtung von Figur 3 mit dem rechten Blattrand nach unten. In diesem Fall bezeichnet Bezugsziffer 68 eine Decke und Bezugsziffer 86 eine abgehängte Deckenplatte. Des weiteren läßt sich auch das Einhängeelement 72 an der Wand 68 oder an einem der in Figuren 1 und 2 dargestellten Vertikalträger 32 und die Fassadenplatte am Querträger 62 anbringen, indem beispielsweise die schlüssellochförmige Einhängeöffnung im Querträger 62 angebracht wird (nicht dargestellt).

## Patentansprüche

1. Vorrichtung zum Befestigen von Fassadenplatten an einer Wand, mit einem horizontal an der Wand anbringbaren Querträger (12; 62), der als geschlossenes Hohlprofil ausgebildet ist, und mit Einhängeelementen (26; 72), die an der Fassadenplatte (14) anbringbar und am Querträger (12; 62) einhängbar sowie verschiebbar in Längsrichtung des Querträgers sind, wobei der Querträger eine in seiner Längsrichtung verlaufende Rippe (20; 70) zum Einhängen der Einhängeelementen (26; 72) aufweist, **dadurch gekennzeichnet, dass** die Rippe (20; 70) nach oben abstehend am oberen Teil des Hohlprofils angebracht ist und dass die Einhängeelemente (26; 72) hakenförmig ausgebildet sind und jeweils einen nach unten gerichteten Schenkel aufweisen, der sich an der der Fassadenplatte zugewandten Vorderseite (22) des Querträgers (12; 62) abstützt.

2. Vorrichtung nach Anspruch 1, **dadurch gekennzeichnet, daß** der Querträger (12) eine Längsführung (34, 39) aufweist, mit der er in seiner Längsrichtung verschiebbar an der Wand (16) anbringbar ist.

3. Vorrichtung nach Anspruch 1, **dadurch gekennzeichnet, daß** die Vorrichtung (10; 60) eine Höhenjustiereinrichtung (30; 84) aufweist, mit der die Höhe des Einhängeelements (26; 72) am Querträger (12; 62) justierbar ist.

4. Vorrichtung nach Anspruch 1, **dadurch gekennzeichnet, daß** das Einhängeelement (72) eine schlüssellochförmige Einhängeöffnung (88) zum Einhängen der Fassadenplatte (86) aufweist.

5. Vorrichtung nach Anspruch 1, **dadurch gekennzeichnet, daß** die Vorrichtung Vertikalträger (32) aufweist, wobei der Querträger (12) an den Vertikalträgern (32) anzubringen ist und die Vertikalträger vertikal verlaufend an der Wand (16) zu befestigen sind.

## Claims

1. A device for fixing facing panels to a wall, having a transverse support (12, 62), which is in the form of a closed, hollow profiled member, to be mounted horizontally on the wall, and having suspension elements (26; 72) that are mountable on the facing panel (14) and suspendable on the transverse support (12; 62) and displaceable in the longitudinal direction of the transverse support, the transverse support comprising a rib (20, 70) running in the longitudinal direction of the transverse support for suspension of the suspension elements (26; 72), **characterised in that** the rib (20; 70) is mounted projecting upwardly on the upper part of the hollow profiled member and **in that** the suspension elements (26; 72) are of hook-shaped construction and each has a downwardly directed limb which is supported on the front side (22) of the transverse support (12; 62) facing the facing panel.

2. A device according to claim 1, **characterised in that** the transverse support (12) has a longitudinal guide (34, 39) with which it is mountable, so as to be displaceable in its longitudinal direction, on the wall (16).

3. A device according to claim 1, **characterised in that** the device (10; 60) comprises a vertical adjustment arrangement (30; 84), with which the height of the suspension element (26; 72) on the transverse support (12; 62) is adjustable.

4. A device according to claim 1, **characterised in that** the suspension element (72) comprises a keyhole-shaped suspension opening (88) for suspension of the facing panel (86).

5. A device according to claim 1, **characterised in that** the device comprises vertical supports (32), the transverse support (12) to be mounted on the vertical supports (32) and the vertical supports to be secured, running vertically, to the wall (16).

## Revendications

1. Dispositif pour la fixation de panneaux de façade contre un mur, comprenant une poutre transversale (12 ; 62), qui est destinée à être montée horizontalement contre le mur et est conçue sous forme de profilé creux fermé, et comprenant des éléments de suspension (26 ; 72), qui sont destinés à être fixés contre le panneau.de façade (14) et à être accrochés à la poutre transversale (12 ; 62) et sont mobiles dans le sens longitudinal de la poutre transversale, la poutre transversale étant munie d'une ailette (20 ; 70), qui s'étend dans le sens longitudinal de ladite poutre transversale et dans laquelle s'accrochent les éléments de suspension (26 ; 72), **caractérisé en ce que** les ailettes (20 ; 70) sont disposées en saillie vers le haut sur la partie supérieure du profilé creux et **en ce que** les éléments de suspension (26 ; 72) sont conçus en forme de crochets et comportent chacun une branche orientée vers le bas, qui vient en appui contre la paroi avant (22), orientée vers le panneau de façade, de la poutre transversale (12 ; 62).

2. Dispositif selon la revendication 1, **caractérisé en ce que** la poutre transversale (12) comporte un guidage longitudinal (34, 39), par lequel ladite poutre transversale peut être montée de manière mobile dans sa direction longitudinale contre le mur (16).

3. Dispositif selon la revendication 1, **caractérisé en ce que** le dispositif (10 ; 60) comprend une unité de réglage de hauteur (30 ; 84), qui permet de régler la hauteur de l'élément de suspension (26 ; 72) au niveau de la poutre transversale (12 ; 62).

4. Dispositif selon la revendication 1, **caractérisé en ce que** l'élément de suspension (72) est muni d'un orifice de suspension (88) en forme de trou de serrure, dans lequel s'accroche le panneau de façade (86).

5. Dispositif selon la revendication 1, **caractérisé en ce que** ledit dispositif comprend des poutres verticales (32), la poutre transversale (12) étant destinée à être fixée contre les poutres verticales (32) et les poutres verticales étant fixées dans le sens vertical contre le mur (16).
